# EUROPÄISCHE PATENTSCHRIFT

(11) **EP 3 203 589 B1**
(45) Veröffentlichungstag und Bekanntmachung des Hinweises auf die Patenterteilung: **16.08.2023**
(21) Anmeldenummer: 17154182.4
(22) Anmeldetag: 01.02.2017
(51) Int. Cl.: H01R 4/72, H02G 15/013, H02G 15/18, H05K 5/00, H01R 13/52

(54) **GEHÄUSE FÜR ELEKTRISCHE STECKVERBINDUNGEN UND EIN VERFAHREN ZUR HERSTELLUNG DES GEHÄUSES**
HOUSING FOR ELECTRICAL PLUG CONNECTIONS AND METHOD OF PRODUCING THE HOUSING
BOÎTIER POUR CONNECTEUR ÉLECTRIQUE ET PROCÉDÉ DE PRODUCTION DUDIT BOÎTIER

(30) Priorität: 02.02.2016 DE 102016101762
(43) Veröffentlichungstag der Anmeldung: 09.08.2017
(73) Patentinhaber: Küster Holding GmbH, 35630 Ehringshausen (DE)
(72) Erfinder: Keller, Oliver, 56477 Nister-Möhrendorf (DE); Schütz, Thorsten, 35630 Ehringhausen-Kölschhausen (DE)
(74) Vertreter: Müller, Eckhard

(56) Entgegenhaltungen:
- WO-A1-2008/141458
- WO-A1-2013/178727
- DE-A1-102004 028 254
- DE-A1-102004 051 367
- DE-B4- 10 050 738
- DE-B4-102014 102 745
- DE-C2- 2 927 558
- DE-U1-202009 014 457
- US-A- 3 963 295
- US-A1- 2007 131 444
- US-A1- 2011 207 354

## Beschreibung

Die Erfindung betrifft ein Gehäuse für elektrische Steckverbindungen und ein Verfahren zur Herstellung des Gehäuses, beispielsweise für Elektrofahrzeuge, mit mindestens einer durch eine Eintrittsöffnung des Gehäuses geführten Kabelleitung, wobei das Gehäuse aus einer Hartkomponente aus Kunststoff besteht.

Ein Gehäuse der eingangs genannten Art ist häufig Bestandteil von Verriegelungsvorrichtungen in Elektroautos, die beispielhaft in der DE 10 2009 057 426 A1 beschrieben sind.

Aus der DE 10 2008 051 468 A1 ist ein Adaptergehäuse mit einem darin aufgenommenen Steckerteil bekannt, wobei das Adaptergehäuse wenigstens zwei durch Umspritzen des Steckerteils mit einem Kabelende gebildete Gehäuseabschnitte aus verschieden harten Kunststoffen aufweist.

Aus der US 2009/0264017 A1, der US 2008/0020626 A1 und der US 2014/0190745 A1 sind elektrische Steckverbindungen mit einem Steckergehäuse und Steckerkontaktteilen bekannt.

Aus der US 2012/0135632 A1 ist ebenfalls eine elektrische Steckverbindung bekannt, welche sich insbesondere durch eine Wetterbeständigkeit für den Außeneinsatz auszeichnen soll.

Aus der WO 2008/141458 A1 ist ein elektrischer Verbinder bekannt, welcher mit einer Aufnahme eines Gehäuses verbunden ist. Der elektrische Verbinder weist einen Körper, eine Abdeckung und zwei Befestigungsanordnungen auf. Öffnungen im Körper nehmen Laschen auf, an denen elektrische Drähte angebracht sind.

Aus der DE 10 2004 051 367 A1 ist ein abgeschirmter Verbinder mit einem in ein Gehäuse eingeführten Anschlussstück bekannt, welches mit wenigstens einem elektrischen Draht verbunden ist. Eine am Außenumfang des Gehäuses angebrachte Abschirmschale ist fest an einem wenigstens einen elektrischen Draht umgebenden Abschirmteil angebracht. Ferner ist ein Schutzbauteil vorgesehen, welches die isolierende Kunststoffabdeckung vor Wechselwirkungen mit der Abschirmschale schützt, wenn der elektrische Draht von einem regulären Verdrahtungspfad abweicht.

Die US 3,963,295 A betrifft einen elektrischen Verbinder mit einem Silikongummiabschnitt mit einem Hohlraum darin, der einen ersten Abschnitt einer Hülse aus wärmeschrumpfbarem Material aufnimmt.

Aus der US 2011/0207354 A1 ist ein Verbinder mit einem Gehäuse bekannt, sowie mit einem Verriegelungsabschnitt und einem Einführungsloch, in das ein Elektrodraht eingeführt wird. Eine ringförmige Dichtung wird in das Einführungsloch eingesetzt. Ferner ist ein Halterverriegelungsabschnitt vorgesehen, der in Eingriff mit dem Verriegelungsabschnitt des Gehäuses steht und dort verriegelt wird, um zu verhindern, dass das in das Einführungsloch des Gehäuses eingesetzte Dichtungsmaterial aus dem Gehäuse entfernt wird.

Aus der DE 34 404 00 A1 geht eine wasserdichte elektrische Steckverbindung aus zwei miteinander verbindbaren Steckerteilen hervor. Das Steckergehäuseteil besteht aus einem zähelastischen Kunststoffmaterial, das durch Umspritzen eines Steckerkontaktteils gebildet wird. Ein Dichtstopfen aus elastischem Kunststoffmaterial ist benachbart dem Steckerkontaktteil angeordnet und weist eine Aufnahmeöffnung für ein Leiterkabel auf. Das Steckergehäuseteil weist an seinem einem Ende vier sich radial erstreckende Rippen auf, die eine axiale Verlagerung des Dichtstopfens gegenüber dem Steckerkontaktteil verhindern sollen.

Hierzu finden im Stand der Technik Gehäuse Verwendung, die den Steckverbindungen zugeordnet sind, welche wiederum für eine elektrische Steckverbindung zum Aufladen der Energiezellen eines Fahrzeuges mit elektrischem Antrieb vorgesehen sind.

Bei den Gehäusen handelt es sich dabei um umspritzte Teile, die mit Kabelleitungen, beispielsweise im Motorraum oder im Bereich der Tankklappe, versehen sind.

Die Gehäuse sind dabei im Innern mit Kontakten versehen, die mit den Kabelleitungen verbunden sind. Die Kabelleitungen sind wiederum durch in den Gehäusen befindliche Eintrittsöffnungen in das Innere des Gehäuses geführt.

Die Gehäuse sind häufig aus dem Material PBT GF 30, d.h. aus Polybutylenterephtalat mit 30 % Glasfaser, und somit aus einer eher harten Komponente gebildet, wohingegen das Ummantelungsmaterial der Kabelleitungen aus PVC, d.h. aus Polyvinylchlorid besteht und folglich aus einem eher weichen Material gebildet ist. Hierdurch entsteht am Kabelaustritt, d.h. an den Eintrittsöffnungen, eine Knickstelle, die zu Beschädigungen der Kabelleitungen bei einem unsachgemäßen Umgang durch die Benutzer führen kann.

Es ist deshalb Aufgabe der vorliegenden Erfindung, ein Gehäuse sowie ein Verfahren zur Herstellung des Gehäuses der eingangs genannten Art zu Verfügung zu stellen, das sich an seinen für die Kabelleitungen vorgesehenen Eintrittsöffnungen durch eine geringe Knickempfindlichkeit seiner Kabelleitungen und somit durch eine größere Robustheit der Kabelleitungen auszeichnet.

Die Aufgabe wird mit den Merkmalen der Ansprüche 1 und 2 sowie einem Verfahren nach Anspruch 10 gelöst. Vorteilhafte Ausgestaltungen der Erfindung ergeben sich aus den Unteransprüchen.

Die Erfindung sieht vor, dass sich die Eintrittsöffnung in einer Weichkomponente, die vorzugsweise aus einem Elastomer besteht, befindet, wobei die Weichkomponente und das Gehäuse als Verbundteil ausgebildet sind.

Grundlegende Idee der Erfindung ist es, die Knickempfindlichkeit an der Eintrittsöffnung des Gehäuses zu reduzieren, indem zwischen Kabelleitungen und Gehäuse eine Weichkomponente, die beispielsweise aus einem Elastomer gebildet ist, angeordnet wird.

Das Gehäuse für elektrische Steckverbindungen, beispielsweise für Elektrofahrzeuge, weist mindestens eine durch eine Eintrittsöffnung des Gehäuses geführte Kabelleitung auf, wobei das Gehäuse als Verbundteil ausgebildet aus einer Hartkomponente aus Kunststoff und einer Weichkomponente besteht. Erfindungsgemäß ist vorgesehen, dass die Weichkomponente an der Kabelleitung angeordnet ist und sich in der Eintrittsöffnung befindet, so dass der Herstellungsprozess optimiert wird. Denn es sind gegenüber bekannten Gehäusen mit Knickschutz insgesamt weniger Bauteile notwendig, so dass die Herstellung nicht nur hinsichtlich der Kosten, sondern auch bezüglich der Zykluszeiten bei der Herstellung optimiert ist.

Erfindungsgemäß ist die Weichkomponente ein Schrumpfschlauch, wodurch ein sicherer Halt der Weichkomponente an der Kabelleitung realisiert wird. Dadurch ist ein besonders effektiver Knickschutz gegeben. Zusätzlich wird der Herstellungsprozess durch die temperaturabhängigen Eigenschaften des Schrumpfschlauches weiter verbessert wird. Dies kommt insbesondere dann zum Tragen, wenn die mit dem Schrumpfschlauch verbundene Kabelleitung in ein Werkzeug zur Herstellung des Gehäuses eingebracht und dort Wärme ausgesetzt wird, so dass sich der Schrumpfschlauch folglich passgenau an die Kabelleitung anschmiegt.

Die Weichkomponente und das Gehäuse sind gemäß der Erfindung als Verbundteil ausgebildet, das im Rahmen der 2K-Technologie hergestellt worden ist, d.h. die Weichkomponente wird mit dem Gehäuse zu einem Verbundteil in einem gemeinsamen, synchronen Prozess der Umspritzung zusammengefügt. Die Weichkomponente ist dabei als separates Teil gefertigt und wird zusammen mit den Kontakten bzw. Kabelleitung in die Gehäuseform eingelegt, sodass auch eine zusätzliche Abdichtung auf dem Kabelummantelungswerkstoff entfällt.

Das erfindungsgemäße Gehäuse eignet sich für verschiedene Umgebungsbedingungen. Es kann insbesondere Verwendung finden bei einer Betriebstemperatur zwischen ca. - 40°C und ca. 85°C und einer Lagerungstemperatur zwischen ca. -40°C und ca. 120°C.

Das erfindungsgemäße Gehäuse zeichnet sich auch durch eine gute Dichtigkeit aus und weist im Rahmen der Schutzart vorzugsweise den Code IP54 auf.

Nach einem eigenständigen Gedanken der Erfindung ist ein Verfahren zur Herstellung eines Gehäuses einer elektrischen Steckverbindung vorgesehen, wobei mindestens eine als Schrumpfschlauch ausgebildete Weichkomponente an mindestens eine Kabelleitung angebracht wird. Vorteilhafterweise kann der Schrumpfschlauch auf die Kabelleitung aufgezogen oder die Kabelleitung durch den Schrumpfschlauch hindurch gezogen werden.

Erfindungsgemäß wird anschließend die mit der Weichkomponente versehene Kabelleitung in ein Werkzeug, insbesondere eine Spritzgussform zur Herstellung des Gehäuses eingelegt und mit Kunststoff umspritzt, so dass ein Gehäuse mit im und am Gehäuse angeordneten Kabelleitungen, welche mit Steckkontakten versehen werden können. Durch den auf diese Weise realisierten Knickschutz wird die Knickempfindlichkeit verbessert. Denn die Enden der mit der Weichkomponente versehenen Kabelleitungen sind zum Teil von der Gehäusewand umschlossen und ragen zum Teil aus dem Gehäuse heraus. Ferner wird auf diese Weise ein hinsichtlich Produktionszyklen und -kosten optimierter Herstellungsprozess gewährleistet.

Eine vorteilhafte Weiterbildung der Erfindung sieht vor, dass sich innerhalb der Weichkomponente längliche Hohlräume befinden, durch die die Kabelleitung geführt ist. Hierdurch befindet sich ein größerer Teil der Kabelleitung innerhalb der Weichkomponente, wodurch wiederum die Knickempfindlichkeit der Kabelleitung weiter verringert und der Halt der Kabelleitungen innerhalb der Weichkomponente weiter erhöht wird. Hierzu dient auch, dass die Kabelleitung vorzugsweise passgenau durch die länglichen Hohlräume geführt ist.

Auch sorgt eine größere Außenfläche der Weichkomponente für eine größere Haftung zwischen der Hartkomponente und der Weichkomponente. Die Weichkomponente ist hierzu vorteilhafterweise außerhalb des Gehäuses angeordnet.

Erfindungsgemäß ist ein Anbauteil vorgesehen, das einteilig mit dem Gehäuse ausgebildet ist und in das die Weichkomponente integriert ist. Die Verbindung zwischen der Hartkomponente und der Weichkomponente sollte sich durch eine hohe Haftung auszeichnen. Vorzugsweise ist die Weichkomponente daher von einem Kunststoff umspritzt, was zweckmäßigerweise durch den Einsatz der 2K-Fertigung erreicht werden kann.

Hierzu dient auch, dass das Anbauteil einer Wand des Gehäuses zugeordnet ist, wobei das Anbauteil mit Rippen versehen ist, die sich zwischen der Wand des Gehäuses und der Eintrittsfläche der in das Anbauteil integrierten Weichkomponente befindet. Der Raum zwischen der Wand des Gehäuses und den Rippen sowie der Raum zwischen den Rippen sind vorzugsweise mit der Weichkomponente ausgefüllt. Zweckmäßigerweise ist die Weichkomponente dabei aus einem Elastomer gebildet.

Um den Halt zwischen dem Anbauteil und der Weichkomponente weiter zu erhöhen, sieht die Erfindung vor, dass in dem Anbauteil ein Steg ausgebildet ist, der auf der dem Gehäuse abgewandten Eintrittsfläche der Weichkomponente aufliegt.

Der Druck auf die Weichkomponente lässt sich durch die Gestaltung des Spritzgusswerkzeuges, in Bezug auf die massliche Ausgestaltung des Anbauteiles, bzw. der Rippen und Stege des Anbauteiles, variieren bzw. einstellen.

So kann z.B. zur Erreichung einer höheren Dichtigkeitsforderung eine andere Ausgestaltung erforderlich sein als für die Forderung eines engen Verlegeradius nach dem Austritt der Kabel aus dem Gehäuse. Um mehrere Kabelleitungen in das Innere des Gehäuses führen zu können, sieht die Erfindung vor, dass die Weichkomponente über eine Eintrittsfläche verfügt, die voneinander beabstandete Eintrittsöffnungen aufweist.

Ein Elektroauto mit einem Gehäuse gemäß einem der Ansprüche 1 bis 8 ist Gegenstand von Anspruch 9.

Weitere Ziele, Vorteile, Merkmale und Anwendungsmöglichkeiten der vorliegenden Erfindung ergeben sich aus der nachfolgenden Beschreibung von Ausführungsbeispielen anhand der Figuren. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigen:
- Fig. 1a bis 1b: in einer perspektivischen Ansicht ein herkömmliches Gehäuse für eine elektrische Steckverbindung mit durch Eintrittsöffnungen in das Gehäuse geführten Kabelleitungen; durchlaufen, um dann in das Innere des Gehäuses 10 zu gelangen.

Das Anbauteil 16 verfügt über einen Steg 19, der auf der dem Gehäuse 10 abgewandten Seite der Eintrittsfläche 18 der Weichkomponente 15 aufliegt. Hierdurch wird ein zusätzlicher Halt der Weichkomponente 15 an dem Anbauteil 16 geschaffen. Das Anbauteil 16 weist eine Länge von ca. 19,5 mm und eine Breite von ca. 7,3 mm sowie eine Höhe von ca. 4 mm auf.

Die vorliegende Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei anders gearteten Ausführungen Gebrauch machen. Beispielsweise kann die Weichkomponente 15 direkt in die Wand 14 des Gehäuses 10 integriert sein, d.h. Bestandteil der Wand 14 des Gehäuses 10 sein.

Aus Fig. 4 geht eine weitere erfindungsgemäße Variante des Gehäuses 10 für elektrische Steckverbindungen hervor, beispielsweise für Ladestecker von Elektrofahrzeugen, im Speziellen für einen Aktuator zur Verriegelung dieser elektrischen Steckverbindungen. Mindestens eine Kabelleitung 11 ist durch eine Eintrittsöffnung 13 des Gehäuses 10 geführt. Wie erwähnt, ist das Gehäuse 10 als Verbundteil aus einer Hartkomponente aus Kunststoff und einer Weichkomponente 15 hergestellt. Bei dieser Ausführungsform ist die Weichkomponente 15, welche bevorzugt als Schrumpfschlauch ausgebildet ist, an der Kabelleitung 11 angeordnet und befindet sich in der Eintrittsöffnung 13.

Fig. 5 zeigt einen Ausbruch, d.h. einen Teilschnitt des Gehäuses gemäß Fig. 4. Die mit der Weichkomponente 15 versehenen Kabelleitungen 11 durchlaufen die Eintrittsöffnungen 13 des Gehäuses 10 und können im Inneren des Gehäuses 10 mit Steckverbindungen zum Anschließen weiterer Komponenten versehen sein. Die Anbindung der Kabelleitung 11 an einen Steckkontakt kann beispielsweise durch eine Crimpverbindung realisiert werden. Im Sinne der Erfindung sind auch weitere lösbare oder auch nicht-lösbare Verbindungen denkbar.

## Patentansprüche

1. Gehäuse (10) für elektrische Steckverbindungen, beispielsweise für Elektrofahrzeuge, mit mindestens einer durch eine Eintrittsöffnung (13) des Gehäuses (10) geführten Kabelleitung (11), wobei das Gehäuse (10) als Verbundteil ausgebildet aus einer Hartkomponente aus Kunststoff und einem Schrumpfschlauch (15) besteht, **dadurch gekennzeichnet, dass** der Schrumpfschlauch (15) an der Kabelleitung (11) angeordnet ist und sich in der Eintrittsöffnung (13) befindet und im Inneren des Gehäuses (10) Kontakte (12) angeordnet sind, die mit der Kabelleitung (11) verbunden sind.

2. Gehäuse (10) für elektrische Steckverbindungen, beispielsweise für Elektrofahrzeuge, mit mindestens einer durch eine Eintrittsöffnung (13) des Gehäuses (10) geführten Kabelleitung (11), wobei das Gehäuse (10) als Verbundteil ausgebildet aus einer Hartkomponente aus Kunststoff und einer Weichkomponente(15) besteht und die Weichkomponente (15) über eine Eintrittsfläche (18) verfügt, die Eintrittsöffnungen (13) aufweist, die voneinander beabstandet angeordnet sind, **dadurch gekennzeichnet, dass** ein Anbauteil (16) vorgesehen ist, das einteilig mit der Hartkomponente ausgebildet und in das die Weichkomponente (15) integriert ist, wobei in dem Anbauteil (16) ein Steg (19) ausgebildet ist, der auf der dem Gehäuse (10) abgewandten Seite der Eintrittsfläche (18) der Weichkomponente (15) aufliegt, wobei das Anbauteil (16) an einer Wand (14) des Gehäuses (10) angeordnet ist, wobei das Anbauteil (16) mit Rippen (17) versehen ist, die sich zwischen der Wand (14) des Gehäuses (10) und der Eintrittsfläche (18) der in das Anbauteil (16) integrierten Weichkomponente (15) befinden.

3. Gehäuse (10) nach Anspruch 2, **dadurch gekennzeichnet, dass** sich innerhalb der Weichkomponente (15) längliche Hohlräume befinden, durch welche die Kabelleitung (11) geführt ist.

4. Gehäuse (10) nach Anspruch 3, **dadurch gekennzeichnet, dass** die Kabelleitung (11) passgenau durch die Hohlräume geführt ist.

5. Gehäuse (10) einem der Ansprüche 1 bis 4, **dadurch gekennzeichnet, dass** der Schrumpfschlauch bzw. die Weichkomponente(15) von dem Kunststoff der Hartkomponente umspritzt ist.

6. Gehäuse (10) nach einem der vorhergehenden Ansprüche, **dadurch gekennzeichnet, dass** der Schrumpfschlauch bzw. die Weichkomponente (15) aus einem Elastomer besteht.

7. Gehäuse (10) nach einem der vorhergehenden Ansprüche, **dadurch gekennzeichnet, dass** es aus dem Material PBTGF 30 gebildet ist.

8. Elektroauto mit einem Gehäuse (10) gemäß einem der Ansprüche 1 bis 7.

9. Verfahren zur Herstellung eines Gehäuses (10) einer elektrischen Steckverbindung, insbesondere nach einem der Ansprüche 1-7, wobei mindestens eine als Schrumpfschlauch ausgebildete Weichkomponente (15) an mindestens eine Kabelleitung (11) angebracht und die Kabelleitung (11) dann in ein Werkzeug, insbesondere eine Spritzgussform zur Herstellung des Gehäuses (10) eingelegt und mit Kunststoff umspritzt wird, derart, dass das Gehäuse (10) ausgebildet wird als Verbundteil aus einer Hartkomponente aus dem Kunststoff und dem Schrumpfschlauch (15), und der Schrumpfschlauch (15) sich in einer Eintrittsöffnung (13) des Gehäuses (10) befindet, durch die die Kabelleitung (11) geführt wird.

10. Verfahren nach Anspruch 9, **dadurch gekennzeichnet, dass** der Schrumpfschlauch (15) auf die mindestens eine Kabelleitung (11) aufgezogen oder die Kabelleitung (11) durch den Schrumpfschlauch (15) gezogen wird.

## Claims

1. Housing (10) for electrical plug connections, for example for electric vehicles, having at least one cable line (11) led through an entry opening (13) in the housing (10), wherein the housing (10) designed as a composite part consists of a hard component made of plastic and a heat-shrink tube (15), **characterized in that** the heat-shrink tube (15) is arranged on the cable line (11) and is located in the entry opening (13), and contacts (12) which are connected to the cable line (11) are arranged in the interior of the housing (10).

2. Housing (10) for electrical plug connections, for example for electric vehicles, having at least one cable line (11) led through an entry opening (13) in the housing (10), wherein the housing (10) designed as a composite part consists of a hard component made of plastic and a soft component (15), and the soft component (15) has an entry surface (18) which has entry openings (13) which are arranged at a distance from one another, **characterized in that** an attachment (16) is provided, which is formed in one piece with the hard component and in which the soft component (15) is integrated, wherein a web (19) is formed in the attachment (16) and rests on the side of the entry surface (18) of the soft component (15) that faces away from the housing (10), wherein the attachment (16) is arranged on a wall (14) of the housing (10), wherein the attachment (16) is provided with ribs (17), which are located between the wall (14) of the housing (10) and the entry surface (18) of the soft component (15) integrated in the attachment (16).

3. Housing (10) according to Claim 2, **characterized in that** there are elongated cavities within the soft component (15), through which the cable line (11) is led.

4. Housing (10) according to Claim 3, **characterized in that** the cable line (11) is led through the cavities with an accurate fit.

5. Housing (10) according to one of Claims 1 to 4, **characterized in that** the heat-shrink tube or the soft component (15) is encapsulated in the plastic of the hard component.

6. Housing (10) according to one of the preceding claims, **characterized in that** the heat-shrink tube or the soft component (15) consists of an elastomer.

7. Housing (10) according to one of the preceding claims, **characterized in that** it is formed from the material PBTGF 30.

8. Electric car having a housing (10) according to one of Claims 1 to 7.

9. Method for producing a housing (10) of an electrical plug connection, in particular according to one of Claims 1-7, wherein at least one soft component (15) formed as a heat-shrink tube is attached to at least one cable line (11) and the cable line (11) is then inserted into a tool, in particular an injection mould for producing the housing (10), and is encapsulated in plastic, in such a way that the housing (10) is designed as a composite part composed of a hard component made of the plastic and the heat-shrink tube (15), and the heat-shrink tube (15) is located in an entry opening (13) in the housing (10), through which the cable line (11) is led.

10. Method according to Claim 9, **characterized in that** the heat-shrink tube (15) is pulled onto the at least one cable line (11) or the cable line (11) is pulled through the heat-shrink tube (15).

## Revendications

1. Boîtier (10) pour des connecteurs électriques, par exemple pour des véhicules électriques, avec au moins une ligne de câble (11) guidée à travers une ouverture d'entrée (13) du boîtier (10), le boîtier (10) étant conçu comme une pièce composite constituée d'un composant dur en matière plastique et d'une gaine thermorétractable (15), **caractérisé en ce que** la gaine thermorétractable (15) est disposée sur la ligne de câble (11) et se trouve dans l'ouverture d'entrée (13) et des contacts (12) sont disposés à l'intérieur du boîtier (10), lesquels sont reliés à la ligne de câble (11).

2. Boîtier (10) pour des connecteurs électriques, par exemple pour des véhicules électriques, avec au moins une ligne de câble (11) guidée à travers une ouverture d'entrée (13) du boîtier (10), le boîtier (10) étant réalisé sous forme de pièce composite à partir d'un composant dur en matière plastique et d'un composant souple (15) et le composant souple (15) disposant d'une surface d'entrée (18) qui présente des ouvertures d'entrée (13) qui sont disposées à distance les unes des autres, **caractérisé en ce qu'**il est prévu une pièce rapportée (16), qui est réalisée d'une seule pièce avec le composant dur et dans laquelle le composant souple (15) est intégré, une entretoise (19) étant réalisée dans la pièce rapportée (16), laquelle repose sur le côté de la surface d'entrée (18) du composant souple (15) qui est opposé au boîtier (10), la pièce rapportée (16) étant disposée sur une paroi (14) du boîtier (10), la pièce rapportée (16) étant pourvue de nervures (17) qui se trouvent entre la paroi (14) du boîtier (10) et la surface d'entrée (18) du composant souple (15) intégré dans la pièce rapportée (16).

3. Boîtier (10) selon la revendication 2, **caractérisé en ce qu'**à l'intérieur du composant souple (15) se trouvent des cavités allongées à travers lesquelles passe la conduite de câble (11).

4. Boîtier (10) selon la revendication 3, **caractérisé en ce que** la conduite de câble (11) est guidée avec précision à travers les cavités.

5. Boîtier (10) selon l'une des revendications 1 à 4, **caractérisé en ce que** la gaine thermorétractable ou le composant souple (15) est surmoulé par la matière plastique du composant dur.

6. Boîtier (10) selon l'une des revendications précédentes, **caractérisé en ce que** la gaine thermorétractable ou le composant souple (15) est constitué d'un élastomère.

7. Boîtier (10) selon l'une des revendications précédentes, **caractérisé en ce qu'**il est formé du matériau PBTGF 30.

8. Voiture électrique comprenant un boîtier (10) selon l'une quelconque des revendications 1 à 7.

9. Procédé de fabrication d'un boîtier (10) de connecteur électrique, notamment selon l'une des revendications 1 à 7, dans lequel au moins un composant souple (15) réalisé sous forme de gaine thermorétractable est appliqué sur au moins une ligne de câble (11), puis la ligne de câble (11) est introduite dans un moule, en particulier un moule d'injection pour la fabrication du boîtier (10) et est enrobé de matière plastique par injection, de telle sorte que le boîtier (10) est réalisé sous la forme d'une pièce composite constituée d'un composant dur en matière plastique et de la gaine thermorétractable (15), et la gaine thermorétractable (15) se trouve dans une ouverture d'entrée (13) du boîtier (10), à travers laquelle la ligne de câble (11) est guidée.

10. Procédé selon la revendication 9, **caractérisé en ce que** la gaine thermorétractable (15) est enfilée sur ladite au moins une ligne de câble (11) ou **en ce que** la ligne de câble (11) est tirée à travers la gaine thermorétractable (15).
